# EUROPÄISCHE PATENTSCHRIFT

(11) **EP 0 833 412 B1**
(45) Veröffentlichungstag und Bekanntmachung des Hinweises auf die Patenterteilung: **24.10.2001**
(21) Anmeldenummer: 97114490.2
(22) Anmeldetag: 21.08.1997
(51) Int. Cl.: H01R 13/629, H01R 13/645, H01R 13/41

(54) **Führungsstift für elektrische Steckverbindungen**
Guiding pin for electrical connections
Broche de guidage pour connexions électriques

(30) Priorität: 27.09.1996 DE 19639943
(43) Veröffentlichungstag der Anmeldung: 01.04.1998
(73) Patentinhaber: TYCO Electronics Logistics AG, 9323 Steinach (CH)
(72) Erfinder: Vanbesien, Johan, 8902 Iepen (BE)
(74) Vertreter: Klunker . Schmitt-Nilson . Hirsch

(56) Entgegenhaltungen:
- EP-A- 0 440 305
- EP-A- 0 691 712
- US-A- 4 998 892
- US-A- 5 387 138

## Beschreibung

Die Erfindung betrifft einen Führungsstift für elektrische Steckverbindungen, bestehend aus einem Drehteil mit einem in einem Anschlußloch einer Unterlage fixierbaren Befestigungsabschnitt an einem Ende und einem voreilenden Führungsabschnitt am anderen Ende.

Derartige Führungsstifte werden bei dem im Siemens-Datenbuch Steckverbinder/Connectors, Ausgabe 2/95, beschriebenen Steckverbinder-System "SIPAC" verwendet und dort bei der Steckverbindung einer auf einer Baugruppe angebrachten Federleiste und einer an einer Rückwand vorgesehenen Messerleiste beiderseits der Schmalseiten der Messerleiste angeordnet und jeweils in einem Anschlußloch der Rückwand befestigt. Diese voreilenden Führungsstifte dienen dabei der Vorzentrierung der Baugruppe sowie im Zusammenwirken mit speziellen Codierteilen der Codierung der Steckverbindung und sind gleichzeitig für Massevoreilung oder auch als supervoreilende Hochstromkontakte einsetzbar. Bei der bekannten Steckverbindung besteht der Führungsstift aus einem Drehteil mit einem Flansch und einem Innengewinde am Befestigungsende, wobei der Führungsstift mittels einer von der Rückseite der Rückwand her in das Innengewinde eingedrehten Schraube mit seinem Flansch gegen die Rückwand gezogen und an dieser befestigt wird (a.a.O. Seite 49 und 57). Diese Montage- und Befestigungsart ist relativ zeitraubend und damit aufwendig.

Der Erfindung liegt die Aufgabe zugrunde, die Montage, Befestigung und Kontaktierung eines aus einem Drehteil bestehenden Führungsstiftes an einer Unterlage zu vereinfachen.

Diese Aufgabe wird bei einem Führungsstift der eingangs genannten Art gemäß der Erfindung dadurch gelöst, daß der Befestigungsabschnitt des Führungsstiftes zwei Zonen aufweist, daß die eine Zone (Befestigungszone) als massive Einpreßzone zur Einpreßbefestigung des Führungsstiftes in dem Anschlußloch ausgebildet ist und daß die andere Zone (Führungszone) als sich an die Einpreßzone zum Ende des Führungsstiftes hin anschließende, gegenüber der Einpreßzone in der lichten Außenweite geringfügig reduzierte Vorpositionierzone zum Einführen des Führungsstiftes in das Anschlußloch ausgebildet ist.

Ein derartiger aus einem Drehteil bestehender Führungsstift ist in seinem Befestigungsabschnitt mit zwei Zonen, nämlich mit einer Vorpositionierzone als Führungszone beim Einführen in ein Anschlußloch der Unterlage und mit einer massiven Einpreßzone als Befestigungszone zur Einpreßbefestigung des Führungsstiftes in dem Anschlußloch ausgebildet. Der Führungsstift kann mit der in der lichten Außenweite gegenüber der Einpreßzone geringfügig reduzierten Vorpositionier- oder Führungszone von Hand oder automatisch leicht in das Anschlußloch eingesetzt werden, wobei die Führungszone zweckmäßigerweise mit geringem Spiel im Anschlußloch sitzt. Hierdurch wird der Stift ausreichend genau im Anschlußloch positioniert, so daß er nach dem Einsetzen in das Anschlußloch mit seiner als Einpreßzone ausgebildeten Befestigungszone mit einer automatischen Einpreßmaschine weiter in das Anschlußloch eingepreßt werden kann, ggf. gleichzeitig mit anderen Komponenten der Steckverbindung. Auf diese Weise wird die Montagezeit für den Führungsstift erheblich reduziert und die Montage, Befestigung und Kontaktierung eines aus einem Drehteil bestehenden Führungsstiftes an einer Unterlage insgesamt wesentlich vereinfacht.

Bei einer bevorzugten Ausführungsform eines erfindungsgemäßen Führungsstiftes hat zumindest die Einpreßzone im Querschnitt im wesentlichen die Form eines gleichseitigen Dreiecks, das anstelle der Ecken mit Abrundungen ausgebildet ist. Die Außenweite eines derartigen aus einem Drehteil bestehenden Führungsstiftes läßt sich mit großer Genauigkeit herstellen und weist zweckmäßigerweise ein geringes Übermaß gegenüber der lichten Innenweite des Anschlußloches auf. Der Vorteil einer Einpreßzone mit im wesentlichen dreieckiger Querschnittsform liegt darin, daß mit einer derartigen Einpreßzone größere Toleranzen der lichten Innenweite des Anschlußloches auffangbar sind.

Im Hinblick auf eine sichere Einpreßverbindung des Führungsstiftes in einem Anschlußloch kann es zweckmäßig sein, wenn die Abrundungen der Einpreßzone in Längsrichtung des Führungsstiftes mit einer Rändelung versehen sind. Bei einer derart ausgebildeten Einpreßzone läßt sich der Führungsstift bei toleranzbehafteten Anschlußlöchern mit relativ konstanter Einpreßkraft befestigen.

Weitere vorteilhafte Ausgestaltungen des Gegenstandes des Anspruches 1 sind in den übrigen Unteransprüchen angegeben.

Die Erfindung wird im folgenden anhand eines in der Zeichnung dargestellten Ausführungsbeispieles näher erläutert. Es zeigen
Figur 1 in perspektivischer, teils schematisierter Darstellung die Komponenten einer elektrischen Steckverbindung mit einem Führungsstift,
Figur 2 einen Führungsstift in vergrößerter Darstellung und
Figur 3 eine Schnittdarstellung III-III nach Figur 2.

Bei der Anordnung nach Figur 1 ist auf der Bauteileseite einer als Unterlage 1 dienenden Baugruppe eine Federleiste 2 angedeutet, welche zusammen mit einer Messerleiste 4, welche an der Frontseite einer als Unterlage 3 dienenden Rückwand angeordnet ist, eine elektrische Steckverbindung bildet. Beiderseits der Schmalseiten der Messerleiste 4 ist ein Führungsstift 5 angeordnet, der in einem Anschlußloch 6 der Rückwand befestigt wird. Der Einfachheit halber ist in Figur 1 lediglich an einer Schmalseite der Messerleiste 4 ein Führungsstift eingezeichnet. Die Führungsstifte 5 der Steckverbindung wirken mit jeweils einer beiderseits der Schmalseiten der Federleiste 2 auf der Baugruppe 1 angeordneten Codierbox 7 zusammen, von denen in Figur 1 ebenfalls nur eine dargestellt ist. Außerdem ist baugruppenseitig bzw. rückwandseitig noch je ein in die Codierbox 7 einsetzbares bzw. auf den Führungsstift 5 aufschiebbares Codierschlüsselelement 8 bzw. 9 vorgesehen, wobei diese Elemente- wie der Führungsstift - ebenfalls nicht in die Feder - oder Messerleiste 2 bzw. 4 integriert sind. Der voreilende Führungsstift 5 dient der Vorzentrierung bei der Herstellung der Steckverbindung und kontaktiert eine Feder 10 der Codierbox 7 voreilend, bevor Feder- und Messerleiste kontaktieren. Diese Supervoreilung kann auch als Massekontakt oder als Hochstromkontakt eingesetzt werden.

Der Führungsstift 5 (Figur 2) besteht aus einem Drehteil mit einem in das Anschlußloch 6 der Rückwand 3 fixierbaren Befestigungsabschnitt 11 an einem Ende und einem voreilenden Führungsabschnitt 12 am anderen Ende. Der Führungsabschnitt 12 des im Querschnitt runden Führungsstiftes 5 ist an seinem freien Ende 13 mit einer Kuppe abgerundet und an seinem der Rückwand 3 zugekehrten rückwärtigen Ende 14 in einer Zone geringfügig größeren Durchmessers gerändelt und anschließend mit einem Flansch 15 ausgebildet, mit dem der Führungsstift im befestigten Zustand an der Rückwand 3 anliegt. Der sich rückseitig an den Flansch 15 anschließende Befestigungsabschnitt 11 des Führungsstiftes 5 weist zwei Zonen auf, nämlich eine Befestigungszone 16, welche als massive Einpreßzone zur Einpreßbefestigung des Führungsstiftes in dem Anschlußloch 6 der Rückwand 3 ausgebildet ist, und eine Führungszone 17, welche sich an die Einpreßzone 16 zum Ende des Führungsstiftes hin anschließt. Die Führungszone 17 dient als Vorpositionierzone zum Einführen des Führungsstiftes 5 in das Anschlußloch 6 und ist zur Erleichterung dieses Einführens in der lichten Außenweite geringfügig gegenüber der Einpreßzone 16 reduziert und am Ende mit einer Einführabschrägung 18 versehen. Der Befestigungsabschnitt 11 hat - da der Führungsstift aus einem Drehteil besteht - über seine gesamte Länge ursprünglich eine kreisrunde Querschnittsform, wobei bei dem dargestellten Ausführungsbeispiel der Außendurchmesser der Einpreßzone 16 ein geringes Übermaß gegenüber dem Innendurchmesser des Anschlußloches 6 hat, während die Vorpositionierzone 17 einen geringfügig gegenüber der Einpreßzone 16 reduzierten Außendurchmesser hat, welcher so dimensioniert ist, daß die Vorpositionierzone mit sehr kleinem Spiel in das Anschlußloch 6 paßt. Bei dem dargestellten Ausführungsbeispiel eines Führungsstiftes 5 hat der Befestigungsabschnitt 11 über seine gesamte Länge im Querschnitt im wesentlichen die Form eins gleichseitigen Dreiecks, das anstelle der Ecken Abrundungen 19 aufweist (Figur 3). Diese Dreiecksform des - wie in Fig. 3 gestrichelt eingezeichnet - im Querschnitt ursprünglich kreisrunden Befestigungsabschnittes 11 ist durch einen Bearbeitungsvorgang, z. B. durch Fräsen, hergestellt. Für den Fall, daß der Befestigungsabschnitt 11 bei unterschiedlichem Außendurchmesser von Einpreßzone 16 und Vorpositionierzone 17 über die gesamte Länge dreieckig ist, ergibt sich am Ende der Einpreßzone ein kleiner, abgestufter Übergang 20 zur Vorpositionierzone 17, der das Einpressen des Führungsstiftes 5 in das Anschlußloch 6 erleichtert.

Beim Einpressen des Führungsstiftes 5 mittels eines Einpreßwerkzeuges dient der Flansch 15 des Führungsstiftes gleichzeitig als Einpreßschulter. Der Einpreßvorgang selbst ist nach dem von Hand oder auch automatisch durchführbaren Einsetzen des Führungsstiftes 5 in das Anschlußloch 6 einfach und schnell zu bewerkstelligen, so daß sich die Montage, Befestigung und Kontaktierung eines Führungsstiftes an der Rückwand 3 im Vergleich zu einem schraubbar befestigten Führungsstift wesentlich vereinfachen und verbilligen läßt.

Bei dem dargestellten Führungsstift 5 ist es zusätzlich möglich, die Abrundungen 19 der Einpreßzone 16 in Längsrichtung des Führungsstiftes mit einer Rändelung zu versehen. Anders als bei der dargestellten Ausführungsform ist es auch möglich, die Vorpositionierzone 17 in Querschnitt kreisförmig zu belassen, die Einpreßzone mit einem geringfügig größeren Außendurchmesser auszubilden und nur die Einpreßzone mit einer dreieckigen Querschnittsform zu versehen.

## Patentansprüche

1. Führungsstift (5) für elektrische Steckverbindungen, bestehend aus einem Drehteil mit einem in einem Anschlußloch (6) einer Unterlage (3) fixierbaren Befestigungsabschnitt (11) an einem Ende und einem voreilenden Führungsabschnitt (12) am anderen Ende, **dadurch gekennzeichnet, daß** der Befestigungsabschnitt (11) des Führungsstiftes (5) zwei Zonen aufweist, daß die eine Zone eine Befestigungszone (16) ist, die als massive Einpreßzone zur Einpreßbefestigung des Führungsstiftes (5) in dem Anschlußloch. (6) ausgebildet ist und **daß** die andere Zone eine Führungszone (17) ist, die als sich an die Einpreßzone zum Ende des Führungsstiftes (5) hin anschließende, gegenüber der Einpreßzone in der lichten Außenweite geringfügig reduzierte Vorpositionierzone zum Einführen des Führungsstiftes (5) in das Anschlußloch (6) ausgebildet ist.

2. Führungsstift nach Anspruch 1, **dadurch gekennzeichnet, daß** die Vorpositionierzone (17) am Ende des Führungsstiftes (5) mit einer Einführabschrägung (18) versehen ist.

3. Führungsstift nach Anspruch 1 oder 2, **dadurch gekennzeichnet, daß** die Vorpositionierzone (17) in der lichten Außenweite derart gegenüber der Einpreßzone (16) reduziert ist, **daß** die Vorpositionierzone (17) mit sehr kleinem Spiel in das Anschlußloch (6) paßt.

4. Führungsstift nach einem der Ansprüche 1 bis 3, **dadurch gekennzeichnet, daß** die lichte Außenweite der Einpreßzone (16) ein geringes Übermaß gegenüber der lichten Innenweite des Anschlußloches (6) aufweist.

5. Führungsstift nach einem der vorhergehenden Ansprüche, **dadurch gekennzeichnet, daß** zumindest die Einpreßzone (16) im Querschnitt im wesentlichen die Form eines gleichseitigen Dreiecks hat, das anstelle der Ecken mit Abrundungen (19) ausgebildet ist.

6. Führungsstift nach Anspruch 5, **dadurch gekennzeichnet, daß** die Einpeßzone (16) ursprünglich eine im Querschnitt kreisrunde Form hat und die Dreiecksform der Einpreßzone durch einen Bearbeitungsvorgang, z. B. durch Fräsen, hergestellt ist.

7. Führungsstift nach Anspruch 5 oder 6, **dadurch gekennzeichnet, daß** die Abrundungen (19) der Einpreßzone (16) in Längsrichtung des Führungsstiftes (5) mit einer Rändelung versehen sind.

8. Führungsstift nach einem der vorhergehenden Ansprüche, **dadurch gekennzeichnet, daß** die Vorpositionierzone (17) im Querschnitt kreisförmig ausgebildet ist.

## Claims

1. Guiding pin (5) for electric plug connections, consisting of a rotary part with a fastening portion (11) which can be fixed in a connecting hole (6) of a base (3) at one end and a leading guide portion (12) at the other end, **characterised in that** the fastening portion (11) of the guiding pin (5) has two zones, **in that** the one zone is a fastening zone (16) which is formed as a solid press-in zone for the press-in fastening of the guiding pin (5) in the connecting hole (6) and **in that** the other zone is a guide zone (17) which is designed as a prepositioning zone which is adjacent to the press-in zone towards the end of the guiding pin (5) and is slightly reduced relative to the press-in zone in its outer clearance for inserting the guiding pin (5) into the connecting hole (6).

2. Guiding pin according to claim 1, **characterised in that** the prepositioning zone (17) at the end of the guiding pin (5) is provided with an insertion bevel (18).

3. Guiding pin according to claim 1 or 2, **characterised in that** in its outer clearance, the prepositioning zone (17) is reduced relative to the press-in zone (16) in such a way that the prepositioning zone (17) fits into the connecting hole (6) with very little play.

4. Guiding pin according to any one of claims 1 to 3, **characterised in that** the outer clearance of the press-in zone (16) has a slight oversize compared to the inner clearance of the connecting hole (6).

5. Guiding pin according to any one of the preceding claims, **characterised in that** in cross-section, at least the press-in zone (16) substantially has the form of an equilateral triangle which is designed with rounded-off parts instead of corners.

6. Guiding pin according to claim 5, **characterised in that** the press-in zone (16) initially has a circular form in cross-section and the triangular form of the press-in zone is produced by a machining process, for example by milling.

7. Guiding pin according to claim 5 or 6, **characterised in that** the rounded-off parts (19) of the press-in zone (16) are provided with a knurling in the longitudinal direction of the guiding pin (5).

8. Guiding pin according to any one of the preceding claims, **characterised in that** the prepositioning zone (17) is circular in cross-section.

## Revendications

1. Broche de guidage (5) pour des connexions à fiche électriques, composée d'un élément rotatif comportant une section de fixation (11) pouvant être fixée dans un orifice de raccordement (6) d'une base (3) au niveau d'une extrémité, et une section de guidage à avance (12) au niveau d'une autre extrémité, **caractérisée en ce que** la section de fixation (11) de la broche de guidage (5) comporte deux zones, l'une des zones étant une zone de fixation (16), ayant la forme d'une zone d'enfoncement massive, servant à la fixation par enfoncement de la broche de guidage (5) dans l'orifice de raccordement (6), l'autre zone étant une zone de guidage (17), ayant la forme d'une zone de prépositionnement, raccordée à la zone d'enfoncement en direction de l'extrémité de la broche de guidage (5), ayant une largeur extérieure libre légèrement réduite par rapport à la zone d'enfoncement, et servant à insérer la broche de guidage (5) dans l'orifice de raccordement (6).

2. Broche de guidage selon la revendication 1, **caractérisée en ce que** la zone de prépositionnement (17) comporte un chanfrein d'insertion (18) au niveau de l'extrémité de la broche de guidage (5).

3. Broche de guidage selon les revendications 1 ou 2, **caractérisée en ce que** la largeur extérieure libre de la zone de prépositionnement (17) est tellement réduite par rapport à la zone d'enfoncement (16) que la zone de prépositionnement (17) peut être ajustée avec un jeu très réduit dans l'orifice de raccordement (6).

4. Broche de guidage selon l'une des revendications 1 à 3, **caractérisée en ce que** la largeur extérieure libre de la zone d'enfoncement (16) est légèrement supérieure à la largeur intérieure libre de l'orifice de raccordement (6).

5. Broche de guidage selon l'une des revendications précédentes, **caractérisée en ce qu'**au moins la zone d'enfoncement (16) a une section transversale ayant pratiquement la forme d'un triangle équilatéral, comportant des arrondissements (19) au lieu des coins.

6. Broche de guidage selon la revendication 5, **caractérisé en ce que** la zone d'enfoncement (16) a à l'origine une section transversale de forme circulaire, la forme triangulaire de la zone d'enfoncement étant produite par une opération de traitement, par exemple par fraisage.

7. Broche de guidage selon les revendications 5 ou 6, **caractérisée en ce que** les arrondissements (19) de la zone d'enfoncement (16) sont moletés dans le sens longitudinal de la broche de guidage (5).

8. Broche de guidage selon l'une des revendications précédentes, **caractérisée en ce que** la zone de prépositionnement (17) a une section transversale de forme circulaire.
